# EUROPÄISCHE PATENTSCHRIFT

(11) **EP 0 422 141 B1**
(45) Veröffentlichungstag und Bekanntmachung des Hinweises auf die Patenterteilung: **16.12.1992**
(21) Anmeldenummer: 90903373.0
(22) Anmeldetag: 07.02.1990
(51) Int. Cl.: B22D 41/14

(54) **SCHIEBEVERSCHLUSS AM AUSGUSS EINES INSBESONDERE METALLSCHMELZE ENTHALTENDEN GEFÄSSES SOWIE ZUGEHÖRIGE FEUERFESTE VERSCHLUSSTEILE**
A SLIDING CLOSURE AT THE OUTLET OF A VESSEL, ESPECIALLY ONE CONTAINING MOLTEN METAL, AND SUITABLE FIREPROOF CLOSURE COMPONENTS
OBTURATEUR GLISSANT POUR LA BUSETTE DE COULEE DE RECIPIENTS CONTENANT NOTAMMENT DU METAL EN FUSION ET PIECES CORRESPONDANTES IGNIFUGES DE FERMETURE

(30) Priorität: 31.03.1989 CH 1189/89
(43) Veröffentlichungstag der Anmeldung: 17.04.1991
(73) Patentinhaber: Stopinc Aktiengesellschaft, CH-6340 Baar (CH)
(72) Erfinder: LUCHS, Willi, CH-6037 Root (CH)
(74) Vertreter: Brückner, Raimund Dipl.-Ing.
(86) Internationale Anmeldenummer: EP9000198
(87) Internationale Veröffentlichungsnummer: WO9011854

(56) Entgegenhaltungen:
- EP-A- 0 303 475
- EP-A- 0 308 597
- EP-A- 0 332 868
- DE-A- 1 758 337
- DE-C- 3 540 202
- DE-U- 8 800 059

## Beschreibung

Die Erfindung betrifft einen Schiebeverschluss am Ausguss eines insbesondere Metallschmelze enthaltenden Gefässes, mit wenigstens zwei mit Durchflussöffnungen versehenen feuerfesten Verschlussteilen, die ins Gefässinnere ragen und darin Gleitflächen aufweisen, an denen sie relativ gegeneinander abdichtend verschiebbar angeordnet sind, sowie die zugehörigen feuerfesten Verschlussteile gemäß Anspruch 12.

Ein Zuflussstellglied der eingangs beschriebenen Gattung (DE-PS 35 40 202 bzw. EP-A- 0308 597) besteht im wesentlichen aus zwei konzentrisch zueinander angeordneten, ins Gefäss hineinragender und darin gegeneinander bewegbaren Rohren mit Oeffnungen für den Schmelzendurchtritt. Durch axiale Hubbewegung und/oder Drehbewegung lassen sich die Oeffnungen der Rohre mehr oder weniger zur Deckung bringen und damit die abfliessende Schmelze entsprechend mengenmässig regulieren. Die beiden feuerfesten Rohre sind in den sich gegenseitig berührenden Flächenbereichen zur Erzielung einer absoluten Dichtheit sehr genau zu bearbeiten. Die Bearbeitung dieser Rotationsflächen ist daher relativ aufwendig. Zudem ist bei der Montage und auch im Betriebszustand dieses Zuflussstellgliedes die Gefahr eines Abbrechens der Rohre aufgrund von möglichen auftretenden Querkräften relativ gross.

Aufgabe vorliegender Erfindung ist es, einen Schiebeverschluss der genannten Gattung derart weiterzubilden, dass dessen Verschlussteile einfacher und damit kostengünstiger herstellbar sind und mit ihnen überdies eine erhöhte Betriebssicherheit erzielt wird.

Die Aufgabe ist erfindungsgemäss dadurch gelöst, dass die Verschlussteile innerhalb des Gefässes mindestens je eine annähernd ebene Gleitfläche aufweisen, an denen sie zum Oeffnen resp. Schliessen der Durchflussöffnung gegeneinander abdichtend verschiebbar sind. Die ebenen Gleitflächen sind einfach herstellbar und gewährleisten eine optimale Betriebssicherheit.

Bei einer vorteilhaften Ausbildung der Erfindung ist das eine Verschlussteil im Gefässausguss feststehend und das andere innerhalb des Gefässes verschiebbar angeordnet. Für die beiden Verschlussteile können jeweils eine oder aber zwei zueinander parallele Gleitflächen vorgesehen sein.

Bei einer Variante enthält das im Gefässausguss feststehende Verschlussteil innerhalb des Gefässes eine Aussparung, in welcher eine Platte zum Oeffnen oder Schliessen der Ausgussöffnung bewegbar ist.

Die Erfindung ist auch sehr gut geeignet für das Dünnbrammengiessen, bei dem die Durchflussöffnungen schlitzförmig ausgebildet sind.

Ausführungsbeispiele sowie weitere Vorteile der Erfindung sind im folgenden anhand schematischer Zeichnungen näher erläutert. Es zeigt:
Fig.1 einen Axialschnitt eines erfindungsgemässen Schiebeverschlusses,
Fig.2 einen Querschnitt des Schiebeverschlusses nach Fig.1, die obere Hälfte des Querschnittes ist dabei axial zur querverlaufenden Durchflussöffnung und die untere Hälfte unterhalb dieser querverlaufenden Oeffnung dargestellt,
Fig.3 einen Axialschnitt einer weiteren Verschlussvariante in perspektivischer Darstellung,
Fig.4 einen Längsschnitt des Schiebeverschlusses nach Fig.3 sowie eine Antriebseinrichtung,
Fig.5 einen Teilschnitt nach den Linien V-V des Verschlusses nach Fig.4,
Fig.6 eine weitere Verschlussvariante im Axialschnitt,
Fig.7 einen Längsschnitt nach der Linie VII-VII des Verschlusses nach Fig.6 und
Fig.8 einen perspektivisch im Längsschnitt dargestellten Schiebeverschluss mit schlitzförmigen Durchflussöffnungen.

In Fig.1 ist ein Schiebeverschluss 10 gezeigt, der im Ausguss 13 eines nur andeutungsweise gezeigten Metallschmelze enthaltenden Gefässes 12, bspw. ein Verteiler bei Stranggiessanlagen, angeordnet ist. Der Verschluss 10 besteht im wesentlichen aus einem feststehenden feuerfesten Verschlussteil 11 und einem in diesem längsgeführten beweglichen feuerfesten Verschlussteil 15. Ersteres ist mit seinem hülsenförmigen Teil 14 im feuerfesten Gefässboden eingebettet und weist eine ins Gefässinnere ragende plattenförmige Verlängerung 16 auf, die eine in Verschieberichtung des beweglichen Teiles 15 parallel verlaufende ebene Gleitfläche 17 hat, die mit einer Gleitfläche 18 gebildet durch einen Segmentausschnitt im beweglichen Verschlussteil 15 in dichtender Berührung steht. Eine in der plattenförmigen Verlängerung 16 angeordneten Durchflussöffnung 19 lässt sich durch Verschieben des Verschlussteiles 15 mehr oder weniger in Ueberdeckung mit einer Durchflussöffnung 19′ des Teiles 15 bringen, welches von einem nicht dargestellten Antrieb höhenverstellbar geführt ist und ein Abfliessen der Metallschmelze aus dieser Oeffnung 19′ beispielsweise in eine Stranggiesskokille ermöglicht. Die ebenen Gleitflächen 17, 18 der Verschlussteile 11, 15 sind nochmals aus der Fig.2 ersichtlich.

Der Schiebeverschluss 20 gemäss Fig.3 hat ein in einem nur teilweise dargestellten Pfannenboden 22 eingemörteltes feuerfestes Verschlussteil 23, das rechteckförmig und mit zwei zueinander parallelen Gleitflächen 25 und 26 ausgebildet ist. Diese Gleitflächen 25, 26 stehen in dichtender Berührung mit Gleitflächen 27 und 28 eines in Höhenrichtung 29 verstellbaren U-förmigen feuerfesten Verschlussteiles 24, welches in seinen Schenkeln je eine quer durchgehende Oeffnung 32 hat, die sich - wie gezeigt -bei geöffnetem Verschluss 20 mit der Durchflussöffnung 33 des feststehenden Verschlussteiles 24 überdecken.

Fig.4 zeigt den Schiebeverschluss 20 an der Pfanne 22 sowie die dazugehörige Antriebseinrichtung 35, 36. Der höhenverstellbare Verschlussteil 24 ist über ein Gestänge 36 von einem seitlich an der Pfanne 22 gehaltenen, eine Kolben-Zylinder-Einheit bildenden Antrieb 35 verschiebbar gehalten. Der Antrieb 35 ist über ein Scharniergelenk 37 an der Pfanne 22 gehalten und über Verstellschrauben 38 zwecks achsparalleler Einstellung zum Verschlussteil 24 positioniert. Eine feuerfeste Verlängerungsstange 31 des Verschlussteiles 24 ist mittels eines Bolzens 43 am Gestänge 36 so gehalten, dass es senkrecht zu den Gleitflächen 27, 28 mit ausreichendem Spiel, hingegen in Richtung der Gleitflächen 27, 28 fixiert ist, wie in Fig.5 dargestellt ist. Dadurch ist dieses Verschlussteil 24 einerseits vor einem Abbrechen gesichert und andererseits in bezug auf das feststehende Verschlussteil 23 positioniert. Zu dieser Positionierung weist die Stange 31 an seinem oberen Ende zwei Anschlagflächen 41 und 42 auf, die eine spielfreie Zentrierung dieser Stange 31 in einer Aussparung 39 des Gestänges 36 ermöglicht. Das Verschlussteil 24 könnte zum Regulieren des Verschlusses 20 ebensogut horizontal oder in einer Schwenkbewegung verschoben werden.

Der Schiebeverschluss 50 nach Fig.6 und Fig.7 hat wiederum ein im Gefässboden 52 feststehendes feuerfestes Verschlussteil 53, dessen Durchflussöffnung 55 sich im Gefässinnern quer und davon ausgehend vertikal durch eine zusätzliche Hülse 56 oder ein Giessrohr vertikal aus dem Gefäss erstreckt. Das feststehende Verschlussteil 53 hat eine die quere Oeffnung 55 durchbrechende Aussparung 57, in der eine feuerfeste Platte 54 abdichtend verschiebbar geführt ist. Durch Längs- und/oder Schwenkbewegung dieser Platte 54 mit seiner queren Oeffnung 55′ lässt sich die Metallschmelze reguliert abgiessen. Die Platte 54 hat überdies eine feuerfeste Verlängerung 58 und kann ähnlich dem Verschluss nach Fig.4 verschoben werden. Die Stange 58 könnte auch seitlich oder nach unten aus der Pfanne 52 geführt sein.

Der Schiebeverschluss 60 gemäss Fig.8 unterscheidet sich von demjenigen aus Fig.3 nur insofern, als seine feuerfesten Verschlussteile 63 und 64 länglich und deren Durchflussöffnungen 65 und 66 schlitzförmig ausgebildet sind. Insbesondere beim Dünnbrammengiessen besteht das Erfordernis, zum Vergiessen eines Bandes die Ausgussöffnung 66 aus dem Behälter 62 schlitzförmig zu versehen. Die sich in horizontaler Richtung erstreckenden Durchflussöffnungen 65 des beweglichen Verschlussteiles 64 überdecken sich in Offenstellung wiederum mit quer einlaufenden und von diesen in vertikale Richtung übergehende Durchflussöffnung 66. Durch Höhenverstellung 67 des Teiles 64 kann eine genau dosierte Menge von Schmelze bandförmig aus dem Behälter abgegossen werden.

Insbesondere der Schiebeverschluss 60 nach Fig.8 liesse sich, bspw. zum Abgiessen von Leichtmetallschmelzen, mit einer annähernd horizontal aus der Pfanne führenden Oeffnung 66 des Verschlussteiles 63 einbauen. Damit kämen auch die Gleitflächen der beiden Verschlussteile 63 und 64 annähernd horizontal ins Gefäss zu liegen.

Als weitere nicht dargestellte Variante der Erfindung wäre denkbar, wenn beispielsweise beim Schiebeverschluss nach Fig.3 der obere Verschlussteil feststehend, während der untere längsbeweglich im Gefässboden geführt wäre.

## Patentansprüche

1. Schiebeverschluss am Ausguss eines insbesondere Metallschmelze enthaltenden Gefässes (12), mit wenigstens zwei mit Durchflussöffnungen (19,19′) versehenen feuerfesten Verschlussteilen, (11,15,23,24,53,54,63,64) die ins Gefässinnere ragen und darin Gleitflächen (17,18) aufweisen, an denen sie relativ gegeneinander abdichtend verschiebbar angeordnet sind, dadurch **gekennzeichnet,** dass die Verschlussteile (11,15,23,24,53,54,63,64) innerhalb des Gefässes (12,22,52,62) mindestens je eine annähernd ebene Gleitfläche (17,18,25,26,27,28) aufweisen, an denen sie zum Oeffnen resp. Schliessen der Durchflussöffnung (19,33,55,65) relativ gegeneinander verschiebbar sind.

2. Schiebeverschluss nach Anspruch 1, dadurch **gekennzeichnet**, dass ein Verschlussteil (11,23,53,63) im Gefässausguss feststeht und ein Verschlussteil (15,24,54,64) innerhalb des Gefässes (12,22,52,62) verschiebbar angeordnet ist, die Durchflussöffnungen (19,32,55,65) dabei innerhalb des Gefässes (12,22,52,62) die Gleitflächen (17,18,25,26,27, 28) quer durchbrechend und davon ausgehend durch das feststehende Verschlussteil (11,23,53,63) aus dem Gefäss (12,22,52,62) führend ausgebildet sind.

3. Schiebeverschluss nach Anspruch 1 oder 2, dadurch **gekennzeichnet**, dass ein rohrförmiges, im Gefässausguss (13) feststehendes Verschlussteil (11) eine ins Gefässinnere ragende plattenförmige Verlängerung (16) hat, die eine ebene Gleitfläche (17) aufweist, welche mit einer Gleitfläche (18) eines im feststehenden Verschlussteil (11) längsgeführten beweglichen Verschlussteiles (15) in dichtender Berührung steht, letzteres durch Längsverschiebung die quere Oeffnung (19) mehr oder weniger zur Deckung bringt.

4. Schiebeverschluss nach einem der Ansprüche 1 oder 2, dadurch **gekennzeichnet**, dass die Verschlussteile (23,24, 53,54,63,64) je zwei parallele innerhalb des Gefässes einander zugeordnete ebene Gleitflächen (25,26,27,28) aufweisen, dabei das eine Verschlussteil (23,53,63) im Gefässausguss feststeht, während das andere auf ersterem längs und/oder schwenkbar verschiebbar geführt ist.

5. Schiebeverschluss nach Anspruch 4, dadurch **gekennzeichnet**, dass das im Gefässausguss feststehende Verschlussteil (23,63) zwei äussere zueinander parallele Gleitflächen (25,26) hat, während das auf diesem geführte bewegliche Verschlussteil (24,64) U-förmig mit innenliegenden Gleitflächen (27,28) ausgebildet ist.

6. Schiebeverschluss nach Anspruch 4, dadurch **gekennzeichnet**, dass ein im Gefässausguss feststehendes Verschlussteil (53) innerhalb des Gefässes (52) mit einer Aussparung (57) versehen ist, in welcher eine Platte (54) zum Oeffnen oder Schliessen der Ausgussöffnung (55) abdichtend verschiebbar geführt ist.

7. Schiebeverschluss nach Anspruch 6, dadurch **gekennzeichnet**, dass die Platte (54) zu deren Verschiebbarkeit eine oberhalb aus dem Gefäss (52), seitlich oder nach unten durch die Gefässwandung führende feuerfeste Verlängerung (58) hat.

8. Schiebeverschluss nach einem der vorhergehenden Ansprüche, dadurch **gekennzeichnet**, dass die Durchflussöffnungen (19,32,33,55,65) der Verschlussteile rund oder insbesondere zum Dünnbrammengiessen schlitzförmig ausgebildet sind.

9. Schiebeverschluss nach einem der vorhergehenden Ansprüche, dadurch **gekennzeichnet**, dass die ebenen Gleitflächen (17,18,25,26,27,28) der Verschlussteile vertikal innerhalb des Gefässes angeordnet sind.

10. Schiebeverschluss nach einem der Ansprüche 4 bis 7, dadurch **gekennzeichnet**, dass das bewegliche Verschlussteil (24,54,64) von einer über dem Gefäss (22,52,62) befindlichen Antriebseinrichtung (35,36) höhenverstellbar geführt ist, wobei diese ein Linearmotor (35) und ein das Verschlussteil tragendes Gestänge (36) hat.

11. Schiebeverschluss nach einem der Ansprüche 4 bis 7, dadurch **gekennzeichnet**, dass das bewegliche Verschlussteil (24,54,64) eine nach oben aus dem Gefäss (22,52,62) ragende feuerfeste Stange (31,58) hat, die senkrecht zu den Gleitflächen des Verschlussteiles (24,54,64) gesehen mit ausreichendem Spiel, hingegen parallel dazu fixiert im Gestänge (36) gehalten ist.

12. Feuerfestes Verschlussteil für einen Schiebeverschluss nach Anspruch 1, dadurch **gekennzeichnet**, dass das Verschlussteil (11,15,23,24,53,54,63,64) mit mindestens einer ebenen Gleitfläche (17,18,25,26,27,28) versehen ist, die ins Gefässinnere zu liegen kommt.

13. Feuerfestes Verschlussteil nach Anspruch 3 oder 12, dadurch **gekennzeichnet**, dass es hülsenförmig und mit einer parallel zu seiner Längsachse verlaufenden plattenförmigen, eine ebene Gleitfläche (17) aufweisenden Verlängerung (16) ausgebildet ist, wobei diese Verlängerung (16) eine quer durchgehende Oeffnung (19) aufweist.

14. Feuerfestes Verschlussteil nach Anspruch 3 oder 12, dadurch **gekennzeichnet**, dass es zylindrisch mit einem eine ebene Gleitfläche (18) bildenden Segmentausschnitt versehen ist, die Durchflussöffnung (19′) von dieser Gleitfläche (18) ausgehend sich axial durch den zylindrischen Teil (15) erstreckt.

15. Feuerfestes Verschlussteil nach einem der Ansprüche 4, 5 oder 12, dadurch **gekennzeichnet**, dass es als einseitig geschlossene Hülse (23) mit zwei äusseren zueinander parallelen ebenen Gleitflächen (25,26) ausgebildet ist, von denen ausgehend je eine quere Oeffnung in eine zentrale Durchflussöffnung (33) führend angeordnet ist.

16. Feuerfestes Verschlussteil nach einem der Ansprüche 4, 5 oder 12, dadurch **gekennzeichnet**, dass es als U-förmiger Körper (24) mit zwei zueinander parallelen innenliegenden Gleitflächen (27,28) und zu letzteren quer angeordneten Oeffnungen (32) ausgebildet ist.

17. Feuerfestes Verschlussteil nach einem der Ansprüche 12 bis 16, dadurch **gekennzeichnet**, dass es länglich mit schlitzförmigen Oeffnungen (65) ausgebildet ist.

18. Feuerfestes Verschlussteil nach Anspruch 7, dadurch **gekennzeichnet**, dass es als Platte (54) mit quer durchgehender Oeffnung (55′) ausgebildet ist.

## Claims

1. Sliding gate valve at the outlet of a vessel (12) containing, in particular, metal melt with at least two refractory valve members (11,15,23,24,53,54,63,64) which are provided with flow openings (19,19′) and which extend into the interior of the vessel and have sliding surfaces (17,18) therein at which they are arranged to be sealingly slidable with respect to one another, characterised in that the valve members (11,15,23,24,53, 54,63,64) have at least one respective approximately flat sliding surface (17,18,25,26,27,28) within the vessel (12,22,52,62) at which they are slidable with respect to one another for opening and closing the flow opening (19,33,55,65).

2. Sliding gate valve as claimed in claim 1, characterised in that one valve member (11,23,53,63) is fixed in the vessel outlet and one valve member (15,24,54,64) is slidably arranged within the vessel (12,22,52,62) and the flow openings (19,32,55,65) are disposed within the vessel (12,22,52,62) passing transversely through the sliding surfaces (17,18,25,26, 27,28) and from there pass through the fixed valve member (11,23,53,63) out of the vessel (12,22,52,62).

3. Sliding gate valve as claimed in claim 1 or 2, characterised in that a tubular valve member (11) fixed within the vessel outlet (13) has a plate-shaped extension (16) extending into the interior of the vessel which has a flat sliding surface (17) which is in sealing contact with a sliding surface (18) of a movable valve member (15) longitudinally guided in the fixed valve member (11) and the latter moves the transverse opening (19) more or less into registry by longitudinal sliding.

4. Sliding gate valve as claimed in one of claims 1 or 2, characterised in that the valve members (23,24,53,54, 63,64) each have two parallel flat sliding surfaces (25,26,27,28) associated with one another within the vessel, the one valve member (23,53,63) being fixed within the vessel outlet whilst the other is guided slidably along and/or pivotally on the former.

5. Sliding gate valve as claimed in claim 4, characterised in that the valve member (23,63) fixed in the vessel outlet has two external sliding surfaces (25,26) parallel to one another whilst the valve member (24,64) movably guided on it is of U-shaped construction with inner sliding surfaces (27,28).

6. Sliding gate valve as claimed in claim 4, characterised in that one valve member (53) fixed in the vessel outlet is provided with a recess (57) in which a plate (54) is sealingly slidably guided for opening or closing the outlet opening (55).

7. Sliding gate valve as claimed in claim 6, characterised in that the plate (54) has a refractory extension (58) passing upwardly out of the vessel (52) laterally or downwardly through the vessel wall for its slidability.

8. Sliding gate valve as claimed in one of the preceding claims, characterised in that the flow openings (19,32,33,55,65) of the valve members are of round shape or, in particular, slit shaped for thin slab casting.

9. Sliding gate valve as claimed in one of the preceding claims, characterised in that the flat sliding surfaces (17,18,25,26,27,28) of the valve members are arranged vertically within the vessel.

10. Sliding gate valve as claimed in one of claims 4 to 7, characterised in that the movable valve member (24,54,64) is vertically slidably guided by an actuating device (35,36) situated above the vessel (22,52,62), whereby this has a linear motor (35) and a linkage (36) carrying the valve member.

11. Sliding gate valve as claimed in one of claims 4 to 7, characterised in that the movable valve member (24,54,64) has a refractory rod which extends upwardly out of the vessel (22,52,62) and which is mounted with sufficient clearance seen perpendicular to the sliding surfaces of the valve member (24,54,64) but fixed parallel thereto in the linkage (36).

12. Refractory valve member for a sliding gate valve as claimed in claim 1, characterised in that the valve member (11,15,23,24,53,54,63,64) is provided with at least one flat sliding surface (17,18,25,26,27,28) which comes to rest in the interior of the vessel.

13. Refractory valve member as claimed in claim 3 or 12, characterised in that it is of sleeve shape and constructed with a plate-shaped extension, which has a flat sliding surface (17), extending parallel to its longitudinal axis, whereby this extension (16) has a transverse through opening (19).

14. Refractory valve member as claimed in claim 3 or 12, characterised in that it is cylindrical and is provided with a segmental cut-out portion forming a sliding surface (18) and the flow opening (19′) extends axially through the cylindrical portion (15) starting from this sliding surface (18).

15. Refractory valve member as claimed in one of claims 4,5 or 12, characterised in that it is constructed as a sleeve (23) closed on one side with two external flat sliding surfaces (25,26) which are parallel to one another and starting from which a respective transverse opening is disposed leading into a central flow opening (33).

16. Refractory valve member as claimed in one of claims 4,5 or 12, characterised in that it is constructed as a U-shaped body (24) with two inner sliding surfaces (27,28) parallel to one another and openings (32) disposed transversely to the latter.

17. Refractory valve member as claimed in one of claims 12 to 16, characterised in that it is of elongate construction with slit-shaped openings (65).

18. Refractory valve member as claimed in claim 7, characterised in that it is constructed as a plate (54) with a transverse through opening (55′).

## Revendications

1. Obturateur coulissant d'une busette de coulée d'une cuve (12) contenant notamment un bain de métal, comportant au moins deux éléments d'obturateur (11, 15, 23, 24, 53, 54, 63, 64) réfractaires munis d'orifices d'écoulement (19, 19′), éléments qui font saillie à l'intérieur de la cuve et présentent, à l'intérieur de celle-ci, des surfaces de glissement (17, 18) sur lesquelles ils coulissent l'un par rapport à l'autre en assurant l'étanchéité, caractérisé par le fait que les éléments d'obturateur (11, 15, 23, 24, 53, 54, 63, 64) présentent à l'intérieur de la cuve (12, 22, 52, 62) au moins chacun une surface de glissement (17, 18, 25, 26, 27, 28) sensiblement plane sur laquelle ils coulissent l'un par rapport à l'autre pour ouvrir voire fermer l'orifice d'écoulement (19, 33, 55, 65).

2. Obturateur coulissant selon la revendication 1, caractérisé par le fait qu'un élément d'obturateur (11, 23, 53, 63) est fixe dans la busette de coulée de la cuve et un élément d'obturateur (15, 24, 54, 64) est monté avec possibilité de coulissement à l'intérieur de la cuve (12, 22, 52, 62), les orifices d'écoulement (19, 32, 55, 65) étant agencés à l'intérieur de la cuve (12, 22, 52, 62) et traversant transversalement les surfaces de glissement (17, 18, 25, 26, 27, 28) et, de là, menant hors de la cuve ( 12, 22, 52, 62) à travers l'élément d'obturateur fixe ( 11, 23, 53, 63).

3. Obturateur coulissant selon la revendication 1 ou 2, caractérisé par le fait qu'un élément d'obturateur (11) tubulaire monté fixe dans la busette de coulée (13) est muni d'un prolongement (16) en forme de plaque qui fait saillie à l'intérieur de la cuve et présente une surface de glissement (17) plane qui est en contact assurant l'étanchéité avec une surface de glissement (18) d'un élément d'obturateur (15) mobile guidé dans la direction longitudinale dans l'élément d'obturateur (11) fixe, lequel élément mobile ferme plus ou moins par déplacement en translation l'orifice (19) transversal.

4. Obturateur coulissant selon l'une des revendications 1 ou 2, caractérisé par le fait que les éléments d'obturateur (23, 24, 53, 54, 63, 64) présentent à l'intérieur de la cuve chacun deux surfaces de glissement (25, 26, 27, 28) planes parallèles mutuellement associées, l'un des éléments d'obturateur (23, 53, 63) étant fixe dans la busette de coulée de la cuve et l'autre élément d'obturateur étant guidé sur le premier avec possibilité de coulissement dans la direction longitudinale et/ou de pivotement

5. Obturateur coulissant selon la revendication 4, caractérisé par le fait que l'élément d'obturateur (23, 63) monté fixe dans la busette de coulée de la cuve comporte deux surfaces de glissement (25, 26) extérieures mutuellement parallèles, tandis que l'élément d'obturateur (24, 64) mobile guidé sur celui-ci a une forme de U avec des surfaces de glissement (27, 28) intérieures.

6. Obturateur coulissant selon la revendication 4, caractérisé par le fait que l'élément d'obturateur (53) monté fixe dans la busette de coulée de la cuve comporte, à l'intérieur de la cuve (52), un, évidement (57) à l'intérieur duquel une plaque (54) est montée avec possibilité de coulissement assurant l'étanchéité pour ouvrir ou fermer l'orifice (55) de la busette de coulée.

7. Obturateur coulissant selon la revendication 6, caractérisé par le fait que, pour assurer son coulissement, la plaque (54) comporte un prolongement (58) réfractaire qui mène hors de la cuve (52) par le haut ou traverse la paroi de la cuve sur le côté ou par le bas.

8. Obturateur coulissant selon l'une des revendications précédentes, caractérisé par le fait que les orifices d'écoulement (19, 32, 33, 55, 65) des éléments d'obturateur sont ronds ou, notamment pour la coulée de brames fines, ont la forme d'une fente.

9. Obturateur coulissant selon l'une des revendications précédentes, caractérisé par le fait que les surfaces de glissement planes (17, 18, 25, 26, 27, 28) des éléments d'obturateur sont disposées verticalement à l'intérieur de la cuve.

10. Obturateur coulissant selon l'une des revendications 4 à 7, caractérisé par le fait que la position en hauteur de l'élément d'obturateur (24, 54, 64) mobile est réglée au moyen d'un dispositif d'entraînement (35, 36) placé au-dessus de la cuve (22, 52, 62), le dispositif d'entraînement comportant un moteur linéaire (35) et une tringlerie (36) qui porte l'élément d'obturateur.

11. Obturateur coulissant selon l'une des revendications 4 à 7, caractérisé par le fait que l'élément d'obturateur (24, 54, 64) mobile comporte une tige (31, 58) réfractaire qui sort par le haut de la cuve (22, 52, 62) et présente, perpendiculairement aux surfaces de glissement de l'élément d'obturateur (24, 54, 64), un jeu suffisant mais est bloqué dans la tringlerie (36) dans la direction parallèle auxdites surfaces.

12. Elément d'obturateur réfractaire pour un obturateur coulissant selon la revendication 1, caractérisé par le fait que l'élément d'obturateur (11, 15, 23, 24, 53, 54, 63, 64) comporte au moins une surface de glissement ( 17, 18, 25, 26, 27, 28) plane qui est située à l'intérieur de la cuve.

13. Elément d'obturateur réfractaire selon la revendication 3 ou 12, caractérisé par le fait qu'il a la forme d'un manchon et comporte un prolongement (16) en forme de plaque qui s'étend parallèlement à son axe longitudinal et est muni d'une surface de glissement (17) plane, ledit prolongement (16) comportant un orifice (19) traversant transversal.

14. Elément d'obturateur réfractaire selon la revendication 3 ou 12, caractérisé par le fait qu'il est cylindrique et comporte un segment formant une surface de glissement (18) plane, l'orifice d'écoulement (19′) s'étendant à partir de cette surface de glissement (18) axialement à travers la partie cylindrique (15).

15. Elément d'obturateur réfractaire selon l'une des revendications 4, 5 ou 12, caractérisé par le fait qu'il est agencé sous la forme d'un manchon (23) fermé d'un côté et muni de deux surfaces de glissement (25, 26) extérieures planes, parallèles entre elles, dans lesquelles un orifice transversal mène chaque fois à un orifice d'écoulement (33) central.

16. Elément d'obturateur réfractaire selon l'une des revendications 4, 5 ou 12, caractérisé par le fait qu'il est agencé sous la forme d'un élément (24) en U comportant deux surfaces de glissement (27, 28) intérieures parallèles entre elles et des orifices (32) perpendiculaires à celles-ci.

17. Elément d'obturateur réfractaire selon l'une des revendications 12 à 16, caractérisé par le fait qu'il a une forme allongée et est muni d'ouvertures (65) en forme de fentes.

18. Elément d'obturateur réfractaire selon la revendication 7, caractérisé par le fait qu'il se présente sous la forme d'une plaque (54) avec un orifice (55′) traversant transversal.
